# EUROPÄISCHE PATENTSCHRIFT

(11) **EP 0 312 843 B1**
(45) Veröffentlichungstag und Bekanntmachung des Hinweises auf die Patenterteilung: **16.12.1992**
(21) Anmeldenummer: 88116561.7
(22) Anmeldetag: 06.10.1988
(51) Int. Cl.: B21B 45/02

(54) **Verfahren zur Wärmeübertragung und dessen Anwendung zum temperaturkontrollierten Kühlen von Walzgut**
Process for heat exchange and its use in the controlled cooling of rolled products
Procédé d'échange de chaleur et son application en refroidissement contrôlé de produits laminés

(30) Priorität: 22.10.1987 DE 3735789; 22.10.1987 DE 3735790
(43) Veröffentlichungstag der Anmeldung: 26.04.1989
(73) Patentinhaber: SMS SCHLOEMANN-SIEMAG AKTIENGESELLSCHAFT, 40237 Düsseldorf (DE)
(72) Erfinder: Meyer, Meinert, D-4006 Erkrath (DE); Küppers, Klaus, D-4006 Erkrath (DE); Kirchhoff, Hans, D-4150 Krefeld (DE)
(74) Vertreter: Hemmerich, Friedrich Werner

(56) Entgegenhaltungen:
- EP-A- 0 132 249
- BE-A- 807 882
- BE-A- 807 884
- DE-A- 3 309 171
- DE-U- 7 134 676
- FR-A- 1 552 711
- FR-A- 2 305 248
- FR-A- 2 385 459
- US-A- 2 624 178
- US-A- 3 323 586
- US-A- 3 339 373
- SOVIET INVENTIONS ILLUSTRATED, Woche J48, Klasse M21 P51, 19. Januar 1983, Nr. 039797/48, Derwent Publications Ltd, London, GB; & SU-A-900 916 (DON FERROUS METAL) 30-01-1982
- SOVIET INVENTIONS ILLUSTRATED, Woche 84/07, Klasse M21 P51, 28. März 1984, Nr. 84-041759/07, Derwent Publications Ltd, London, GB & SU-A-1 010 142 (FERROUS METALLURGY INST.) 07-04-1983
- SOVIET INVENTIONS ILLUSTRATED, Woche 8606, Klasse P51, 18. Februar 1986, Nr. 84-041759/07, Derwent Publications Ltd, London, GB; & SU-A-1 142 515 (FERROUS METALLURGY INST.) 28-02-1985
- SOVIET INVENTIONS ILLUSTRATED, Woche 8607, Klasse M22, 25. Februar 1986, Nr. 86-047165/07, Derwent Publications Ltd, London, GB; & SU-A-1 168 609 (FERR METAL EFFL PURIF) 23-07-1985

## Beschreibung

Die Erfindung bezieht sich auf eine Vorrichtung zum temperaturkontrollierten Kühlen von Walzgut während und nach der Walzverformung in hintereinander angeordneten, von Wasser durchströmten Walzgutführungsrohren, denen in einem Düsenkopf das Wasser mit voreinstellbarem Zulaufdruck aus einer, das in einem Zuführrohr herangebrachte Walzgut umfassenden Ringdüse mit veränderbarem, einstell- und festlegbarem Austrittsquerschnitt zugeführt wird, wobei die Größe des Austrittsquerschnitts und/oder des Zulaufdrucks so bemessen ist, daß die Ringdüse als Injektionsdüse wirksam werdend, Mischungen des aus dem Austrittsquerschnitt austretenden Wasser mit, aus dem Zuführrohr angesaugter Luft mit entsprechend unterschiedlichen Anteilen an der Mischung erzeugt, und mit einem nachgeordneten Abstreifdüsenkopf.

Bei einer bekannten Vorrichtung dieser Gattung (US-A-2624178) ist dem Zuführrohr für das herangebrachte Walzgut eine Mischkammer vorgeordnet, in die ein, mit einer zentralen Durchgangsöffnung für das Walzgut versehenes Rohr mit konisch ausgebildeter Spitze ragt. Diese konisch ausgebildete Spitze bildet mit der konischen Innenwandung der Mischkammer eine ringförmige Düse. An die Mischkammer ist tangential eine Wasserzuleitung angeschlossen. Das zugeführte Wasser gelangt durch den Ringspalt der Düse in den Durchlaufbereich des Walzgutes und verwirbelt sich mit durch die Durchgangsöffnung des Walzgutes einströmender Luft. Der verwirbelte Wasser-Luftstrom wandert entgegengesetzt zur Förderrichtung des Walzgutes durch das Führungsrohr.

Diese Vorrichtung ist nicht nur konstruktiv sehr aufwendig und insb. bei einer Kühlstrecke mit einer Mehrzahl hintereinander angeordneter und in folge der hohen Walzgutgeschwindigkeit großem Verschleiß unterliegender Führungsrohre unwirtschaftlich, der wesentliche Nachteil besteht darin, daß die Zuführung der Luft durch die Durchlauföffnung des Walzgutes eine Abhängigkeit der Luftzutrittsmenge vom Walzgutquerschnitt bedingt. Darüberhinaus verändert sich beim Ein- und Auslaufen des Walzgutes jedesmal dieser Luftzutrittsquerschnitt schlagartig, so daß die Einstellung und Aufrechterhaltung vorbestimmbarer Mischungsverhältnisse von Wasser und Luft mit dieser Vorrichtung praktisch nicht erreichbar ist.

Auch ein ähnlicher Vorschlag (GB-A 2 143 452), nach dem der verwirbelte Wasser-Luftstrom nicht entgegengesetzt sondern in Förderrichtung des Walzgutes durch das Führungsrohr wandern soll brachte zwar eine Verbesserung des Aufrechterhaltens der Mischungsverhältnisse von Wasser und Luft mit sich, konnte aber ebenfalls die Einstellung und Aufrechterhaltung des Mischungsverhältnisses über den gesamten Kühlungsverlauf nicht gewährleisten. Auch ein weiterer Vorschlag (DE-A 27 14 019), das Wasserluftgemisch außerhalb der Führungsrohre zu bilden und mit Spritzrohren auf eine Öffnung der Führungsrohre zu leiten konnte sich im praktischen Betrieb nicht durchsetzen und erforderte ebenfalls einen erheblichen konstruktiven Aufwand.

Der Erfindung liegt die Aufgabe zugrunde die anfangs genannten Vorrichtungen so zu verbessern, daß mit diesen Einstellung und Regelung des Mischungsverhältnisses von Wasser und Luft und dessen Aufrechterhaltung während des Kühlungsverlaufs ermöglicht wird.

Diese Aufgabe wird durch einen fernsteuerbaren Stellantrieb für die Einstellung der Austrittsquerschnitte der Ringdüsen und einen, hinter dem Ausgang des von dem Wasser-Luft-Gemisch durchströmten Walzgutführungsrohres und vor dem Abstreifdüsenkopf angeordneten, in und außer Abdecklage bringbaren, elastisch abgestützten, den Querschnitt des Ausgangs teilweise abdeckenden Ablenkdeckel gelöst. Die Vorrichtung erlaubt es dabei die jeweils gewünschten Wärmeübergangszahlen zu verändern und bei im übrigen, im wesentlichen unveränderten Ausgangsbedingungen, wie Wassezulaufdruck und Wasserzulauftemperatur solche Zahlen reproduzierbar einzustellen. Die Druck- und Durchflußverhältnisse innerhalb des jeweiligen Walzgutführungsrohres können dabei im Gleichgewicht und stabil gehalten werden. In Verbindung mit der fernsteuerbaren Einstellung des Austrittsquerschnitts der Ringdüsen lenkt der elastisch gestützte Ablenkdeckel den aus dem Ausgang austretenden Kühlwasserstrahl nach unten ab, wenn in Pausen kein Walzgut durch das Walzgutführungsrohr bewegt wird. Der Ablenkdeckel verhindert dabei insb. bei größeren Durchmessern der Kühlrohre und des Walzgutes, daß der Kühlwasserstrahl den, hinter dem Ausgang des Kühlrohres auf das Walzgut wirkenden, dem Kühlwasserstrahl entgegengerichteten Abstreifstrahl des Abstreifdüsenkopfes durchbricht und dadurch ggfs. Betriebsstörungen hervorruft. Es besteht dabei weiter die erfindungsgemäße Möglichkeit, die Schwenkwinkelposition des Ablenkdeckels und die Umfangsposition des Walzgutes erfassende und meldende Sensoren und eine diesen nachgeschaltete Steuereinrichtung vorzusehen, die den Schwenkwinkel des Ablenkdeckels so einsteuert, daß dessen Außenkante einen festlegbaren Abstand über dem durchlaufenden Walzgut einhält. Mit dieser Maßnahme wird verhindert, daß die Kante des Ablenkdeckels auf dem Außenumfang des Walzgutes aufliegt und dabei Veränderungen bzw. Beschädigungen der Walzgutoberfläche hervorruft.

Schließlich besteht in vorteilhafter Weiterbildung noch die Möglichkeit, das Walzgutführungsrohr in zwei Teilrohre aufzuteilen, wenn die rechnerisch erforderliche Länge eines einzigen Rohres einen zu großen Druckabfall im Rohr zur Folge haben würde. In diesem Fall würde bei diesen Teilrohren deren jeweiliger Ausgang und Eingang sich koaxial stirnseitig mit Abstand einander gegenüberliegen, wobei der Eingang des zweiten Teilrohres in bekannter Weise als Einlauftrichter und der Ausgang des ersten Teilrohres aus einem sich in Strömungsrichtung konisch verjüngenden Rohrabschnitt, der in einen zylindrischen Rohrabschnitt übergeht, ausgebildet sind, der sich konisch verjüngende Rohrabschnitt und der zylindrische Rohrabschnitt zur Rohrmittenachse hin offene Längsausnehmungen aufweisen. Der Gesamtquerschnitt dieser Längsausnehmungen wird dabei so bemessen, daß der Durchgangsquerschnitt dieser beiden Rohrabschnitte etwa gleich dem Durchgangsquerschnitt des ersten Teilrohres ist.

Die Aufteilung des Walzgutführungsrohres bringt den weiteren Vorteil mit sich, daß bei etwaigen Störungen während des Kühlbetriebes die in den Führungsrohren befindlichen Walzgutabschnitte einfacher aus diesen kürzeren Rohren ausgebracht werden können.

Eine Vorrichtung gemäß der Erfindung, die aus einem ortsfesten, mit der Wasserzufuhr verbundenen Düsenkopf mit konischem Trichteransatz und einem mit konisch angespitztem Anfang in diesen ragenden und axial verschiebbaren Walzguteinlaufrohr besteht, kann wie aus DE-U-71 34 676 bekannt, so ausgebildet sein, daß das Einlaufrohr mit dem Düsenkopf durch ein Schraubgewinde verbunden ist und außerhalb des Düsenkopfes ein Schneckenrad trägt, das von einer Schneckenwelle antreibbar ist. Es besteht auch die Möglichkeit, die Vorrichtung so auszubilden, daß an dem außerhalb des Trichteransatzes des Düsenkopfes befindlichen Ende des Walzguteinlaufrohres mit einem Stellantrieb verbundene Hebel angelenkt und um eine mit Abstand quer zur Mittenachse des Walzguteinlaufrohres verlaufende Achse drehgelagert sind. Die Hebel können dabei als Hebelpaar mit einem an ihrem freien Ende angeordneten Gleitnocken in eine am Ende des Walzguteinlaufrohres angeordnete Ringnut eingreifen und mit ihrem anderen Ende mit der ober- oder unterhalb des Walzguteinlaufrohres gelagerten Achse fest verbunden sein, die an einem freien Ende einen an einem Kolbenzylinderaggregat angelenkten Stellhebel trägt. Es besteht weiterhin die Möglichkeit, die Einlaufrohre einer Mehrzahl parallel nebeneinander angeordneter Düsenköpfe über um eine gemeinsame Achse drehgelagerte Hebel mit dem Stellantrieb zu verbinden.

Die letztgenannten Ausbildungformen vermeiden, den bei der Verwendung von Schneckenrädern möglichen Nachteil, daß sich Schraubgewinde und Schneckenrad durch Selbsthemmung festsetzen, und die Einstellung mehrerer parallel nebeneinander angeordneter Düsenköpfe läßt sich über einen einzigen Antrieb synchronisieren.

Die Erfindung wird anhand dem in der Zeichnung dargestellten Ausführungsbeispieles näher erläutert. In der Zeichnung zeigen
- Figur 1: die Gesamtvorrichtung von der Seite gesehen im Axialschnitt,
- Figur 2 u. 3: Einzelheiten aus Fig. 1 ebenfalls im Axialschnitt in vergrößertem Maßstab,
- Figur 4 u. 5: eine weitere Einzelheit aus Fig. 1 im Axial-und im Radialschnitt im vergrößertem Maßstab,
- Figur 6 u. 7: Temperaturdiagramme von Abläufen der Arbeitsverfahren,
- Figur 8: eine andere Ausbildungsform der Vorrichtung im Axialschnitt und
- Figur 9: einen Schnitt nach der Linie A-A durch Fig. 8.

Wie aus den Fig. 1 bis 3 zu ersehen ist in einem Gehäuse 1 ein aus Teilrohren 2a und 2b bestehendes Walzgutführungsrohr FR ortsfest im Gehäuse 1 angeordnet. Auf die Eingangsseite E des Teilrohres 2a ist der Düsenkopf DK aufgesetzt und auf die Ausgangsseite A des Teilrohres 2b ein Zentrieransatz ZA, hinter dem außerhalb des Rohrteils 2b ein Ablenkdeckel 4 im Gehäuse 1 angelenkt ist. Mit Abstand hinter dem Ausgang A des Teilrohres 2b ist ein Abstreifdüsenkopf ADK ebenfalls ortsfest im Gehäuse 1 angeordnet. Düsenkopf DK und Abstreifdüsenkopf ADK sind mit einem Verteilrohr 5 an die Wasserzuleitung ZL angeschlossen. Unterhalb der Teilrohre 2a und 2b sowie des Düsenkopfes DK des Zentrieransatzes ZA und des Abstreifdüsenkopfes ADK ist eine Sammelwanne 6 angeordnet, die zu einem Abfluß 7 führt.

Wie aus Fig. 2 ersichtlich bildet der Düsenkopf DK mit einem konischen Trichter-Ansatz 8 und einem gewindegeführten Walzgut-Einlaufrohr 9, dessen konische Spitze 9a in den konischen Trichter-Ansatz 8 ragt eine Ringdüse deren Austrittsquerschnitt durch Drehen des Walzgut-Einlaufrohres 9 im Gewinde 8a des Düsenkopfes DK veränderbar ist. Der Drehantrieb besteht aus einem auf das Walzgut-Einlaufrohr 9 aufgesetzten Schneckenrad 10 und der mit diesem kämmenden Schneckenwelle 11, deren Antrieb nicht dargestellt ist. Das Wasser wird dem Düsenkopf DK in Richtung des Pfeils R3 von dem Verteilrohr 5 (Fig. 1) zugeführt. Der konische Trichter-Ansatz 8 des Düsenkopfes DK ist mit dem Eingang E des Führungsrohres FR verbunden.

Wie Fig. 3 zeigt ist hinter dem Ausgang A des Drahtführungsrohres FR auf nicht dargestellte Weise am Gehäuse 1 um ein Drehlager DL schwenkbar der Ablenkdeckel 4 angeordnet, der durch nicht dargestellte Federn oder andere Elemente elastisch abgestützt aus der strichpunktiert wiedergegebenen Ablenkstellung in die in vollen Linien wiedergegebene Durchgangsstellung schwenkbar ist. Der in der mit R6 angedeuteten Durchlaufrichtung hinter diesem Ablenkdeckel 4 angeordnete Abstreifdüsenkopf ADK bildet wie der Düsenkopf DK mit einem konischen Trichter-Ansatz 12 und einem Einlaufrohr 13 eine Ringdüse deren Austrittsquerschnitt der Durchlaufrichtung R6 entgegengerichtet ist.

In Durchflußrichtung R6 vor dem Ablenkdeckel 4 (Fig. 4) ist am Ausgang A des Walzgutführungsrohres, wie bekannt, ein Rohransatz 14 angeordnet der einen sich in Durchflußrichtung konisch verjüngenden Rohrabschnitt 14a und einen sich daran anschließenden zylindrischen Austritts-Rohrabschnitt 14b aufweist (vgl. Fig. 4 und 5). Beide Rohrabschnitte 14a und 14b weisen zur Rohrmittenachse hin offene Längsausnuten 16, hier mit kreisabschnittsförmigem Querschnitt auf. Der Gesamtdurchgangsquerschnitt dieser Längsnuten 16 ist etwa so groß wie der Durchgangsquerschnitt des zuführenden Teilrohres 2a.

Die Vorrichtung wird erfindungsgemäß wie folgt betrieben:
Das Walzgut (der Walzdraht) D wird von einem nicht dargestellten Zuführungsrohr in Richtung des Pfeils R6 (Fig. 1 und Fig. 2) herangebracht in das Einlaufrohr des Düsenkopfes DK ein- und weiter in die Eingangsseite E des Drahtführungsrohres FR geführt. Das über das Verteilrohr 5 in den Düsenkopf DK geleitete Kühlwasser tritt durch den von der konischen Spitze 9a des Walzgut-Einlaufrohres 9 und der Innenwand des konischen Trichter-Ansatzes 8 gebildeten Austrittsquerschnitt der Ringdüse in den dahinterliegenden, erheblich größeren Querschnitt dieses konischen Trichter-Ansatzes 8 ein. Durch Drehen des Walzgut-Einlaufrohres 9 im Gewinde 8a des Düsenkopfes DK wird die konische Spitze 9a des Walzgut-Einlaufrohres 9 axial in Einlaufrichtung R6 so lange verschoben, bis der durch den Eintritt des Wassers aus dem Austrittsquerschnitt der Ringdüse in den größeren Querschnitt des konischen Trichter-Ansatzes 8 erzeugte Unterdruck aus dem inneren Rohrteil des Walzgut-Einlaufrohres 9 die den Walzdraht D umgebende Luft in der vorberechneten Teilmenge ansaugt. Die entstandene Wasser-Luft-Mischung wird dann in dem Walzgutführungsrohr FR, den Außenumfang des Walzdrahtes D umschließend, weitergeführt, kühlt diesen während des Durchgangs durch das Walzgutführungsrohr FR ab und wird nach Verlassen des Walzgutführungsrohres FR im Ausgang A in bekannter Weise durch einen der Durchlaufrichtung R6 geneigt entgegengerichteten Wasserstrahl aus der Ringdüse des Abstreifdüsenkopfes ADK von der Umfangsfläche des Walzdrahtes D entfernt. Der Ablenkdeckel 4 befindet sich in dieser Betriebsphase in der in Fig. 3 in vollen Linien wiedergegebenen Durchgangsstellung. Wenn der durchlaufende Walzdraht D den Ausgang A des Walzgutführungsrohres FR verlassen hat und kein weiterer Walzdraht folgt, bewegt sich der Ablenkdeckel 4 in die in strichpunktiert wiedergegebene Ablenkstellung und bewirkt ein Ablenken des aus dem Ausgang A des Walzgutführungsrohres FR austretenden Kühlwasserstrahls nach unten, wobei er gleichzeitig die für den Walzgutdurchgang durch das Walzgutführungsrohr FR notwendigen Druckverhältnisse in diesem aufrechterhält bzw. stabilisiert. Durch das Ablenken des Kühlwasserstrahls mit Hilfe des Ablenkdeckels 4 wird, wie bereits erläutert, verhindert, daß der Kühlwasserstrahl den entgegengerichteten Wasserstrahl des Abstreifdüsenkopfes ADK durchbricht und dadurch Betriebsstörungen hervorruft bzw. es erforderlich macht, daß der Wasserstrahl aus dem Abstreifdüsenkopf ADK erheblich verstärkt werden muß, was einen großen zusätzlichen Wasserverbrauch zur Folge haben würde.

Das Walzgutführungsrohr FR ist, wie aus Fig. 1 zu ersehen, in zwei Teilrohre 2a und 2b aufgeteilt. Der Ausgang und der Eingang beider Teilrohre 2a, 2b liegen sich an der Trennstelle koaxial stirnseitig mit Abstand gegenüber. Der Eingang des zweiten Teilrohres 2b ist in bekannter Weise als Einlauftrichter ausgebildet und der Ausgang des ersten Teilrohres 2a (vgl. Fig. 4 und 5) weist Rohrabschnitte 14a bzw. 14b auf, die zur Zentrierung des durchgeführten Walzgutstranges in Strömungsrichtung konisch verjüngt bzw. zylindrisch verlaufen. Um sicherzustellen, daß das Walzgut D beim Durchgang durch diese beiden Rohrabschnitte 14a und 14b von einem noch ausreichenden Mantel des Wasser-Luft-Gemisches umgeben sind, dessen Kühlwirkung ja geringer ist als die eines nur aus Wasser bestehenden Wassermantels, ist der Durchgangsquerschnitt durch diese beiden Rohrabschnitte 14a und 14b des Rohransatzes 14 durch Längsnuten 16 vergrößert worden.

Ein Beispiel des Kühlungsverlaufs beim Durchgang des Walzdrahtes durch das Walzgutführungsrohr FR ist in Fig. 6 in einem Diagramm angedeutet. Das Diagramm gibt den Temperaturverlauf des Außenumfangs des Walzdrahtes mit der Kurve 1, des Durchschnitts mit der Kurve 2 und des Kerns mit der Kurve 3 wieder und zeigt, daß der Walzdraht nach Verlassen des Walzgutführungsrohres FR während 8 sec bereits so gekühlt worden ist, daß eine den gesamten Walzdrahtquerschnitt umfassende Absenkung der Temperatur auf 600°C erzielt worden ist. Die hierbei erforderliche niedrige Wärmeübergangszahl ist jedoch nur bei einem Wasser-Luft-Gemisch mit hohem Luftanteil erreichbar und erfordert ein sehr langes, für den Walzbetrieb nicht geeignetes Kühlrohr.

Aus dem Diagramm nach Fig. 7 geht hervor, daß ein ähnliches Ergebnis mit hintereinander angeordneten Walzgutführungsrohren erreicht werden kann, deren Gesamtlänge nur halb so groß ist wie die des Walzgutführungsrohres nach Fig. 6 (Abkühlung in 4 sec). Hierbei werden durch unterschiedliche Bemessung der Anteile von Luft und Wasser in dem Wasser-Luft-Gemisch unterschiedliche Wärmeübergangszahlen eingestellt, so daß eine Unterschreitung der Oberflächentemperatur unter eine werkstoffabhängige Oberflächentemperatur vermieden wird.

Bei der Ausbildung nach den Fig. 8 und 9 ist das außerhalb des Trichteransatzes 8 des Düsenkopfes DK befindliche Ende 9b des Walzgut-Einlaufrohres 9 längsverschiebbar im Düsenkopf DK gelagert und durch einen Sperrbolzen 17 drehgesichert. Es weist eine Ringnut 18 auf, in die Gleitnocken 19 eingreifen, die an den freien Enden eines Hebelpaares 20 angeordnet sind, das auf einer Achse 21 sitzt, die im Gehäuse 1 der Vorrichtung in Lagern 22 lagert. Die Achse 21 verläuft unterhalb des Walzgut-Einlaufrohres 9 quer zu dessen Mittenachse. Mit der Achse 21 ist ein Stellhebel 23 fest verbunden, der an ein nicht dargestelltes Kolben-Zylinder-Aggregat mit Hilfe der Längsverbindung 25 angelenkt ist.

Bei Betätigung des Kolben-Zylinder-Aggregates und die dabei herbeigeführte Schwenkbewegung des Stellhebels 23 schwenkt das Hebelpaar 20 im gleichen Sinne und um den gleichen Schwenkwinkel. Dabei wird das Walzgut-Einlaufrohr 9 in der einen oder anderen Richtung des Pfeils F im Düsenkopf DK über die in die Ringnut 18 eingreifenden Gleitnocken 19 verschoben und damit der zwischen dem Trichteransatz 8 und der konischen Spitze 9 des Walzgut-Einlaufrohres 9 gebildeter Austrittsquerschnitt des Düsenkopfes DK verändert.

Bei Anordnung mehrerer Düsenköpfe parallel nebeneinander können auf nicht dargestellte Weise auf der Achse 21 entsprechende Hebelpaare auf dieser Achse 21 nebeneinander angeordnet werden, deren gemeinsamer Schwenkwinkel dann über das Kolben-Zylinder-Aggregat durch den Stellhebel 23 bestimmt wird.

### Liste der Bezugszeichen

- 1: Gehäuse
- 2a: Teilrohr
- 2b: Teilrohr
- 3: Tragwinkel
- 4: Ablenkwinkel
- 5: Verteilrohr
- 6: Sammelwanne
- 7: Abfluß
- 8a: Gewinde
- 8: Trichter-Ansatz
- 9: Walzgut-Einlaufrohr
- 9b: Ende (des Walzgut-Einlaufrohres 9)
- 9a: konische Spitze
- 10: Schneckenrad
- 11: Schneckenwelle
- 12: Trichter-Ansatz
- 13: Einlaufrohr
- 14a: konisch verjüngter Rohrabschnitt
- 14: Rohransatz
- 14b: Zylindrischer Austrittsrohrabschnitt
- 15:
- 16: Längsnuten
- 17: Sperrbolzen
- 18: Ringnut
- 19: Gleitnocken
- 20: Hebelpaar
- 21: Achse
- 22: Lager
- 23: Stellhebel
- 24:
- 25: Lenkverbindung
- E: Eingang / Eingangsseite
- DK: Düsekopf
- FR: Walzgutführungsrohr
- A: Ausgang / Ausgangsseite
- ZA: Zentrieransatz
- ADK: Abstreifdüsenkopf
- ZL: Wasserzuleitung

## Patentansprüche

1. Vorrichtung zum temperaturkontrollierten Kühlen von Walzgut während und nach der Walzverformung in hintereinander angeordneten, von Wasser durchströmten Walzgutführungsrohren (FR), denen in einem Düsenkopf (DK) das Wasser mit voreinstellbarem Zulaufdruck aus einer, das in einem Zuführrohr herangebrachte Walzgut umfassenden Ringdüse (8, 9a) mit veränderbarem, einstell- und festlegbarem Austrittsquerschnitt zugeführt wird, wobei die Größe des Austrittsquerschnitts und/oder des Zulaufdrucks so bemessen ist, daß die Ringdüse (8, 9a) als Injektionsdüse wirksam werdend, Mischungen des aus dem Austrittsquerschnitt austretenden Wassers mit, aus dem Zuführrohr angesaugter Luft mit entsprechend unterschiedlichen Anteilen an der Mischung erzeugt, und mit einem nachgeordneten Abstreifdüsenkopf (ADK),
**gekennzeichnet durch,**
einen fernsteuerbaren Stellantrieb (8a, 10, 11) für die Einstellung des Austrittsquerschnitts der Ringdüsen (8, 9a) und einen, hinter dem Ausgang (A) des von dem Wasser-Luftgemisch durchströmten Walzgutführungsrohr (FR) und vor dem Abstreifdüsenkopf angeordneten, in und außer Abdecklage bringbaren, elastisch abgestützten, den Querschnitt des Ausgangs (A) teilweise abdeckenden Ablenkdeckel (4).

2. Vorrichtung nach Anspruch 1,
**gekennzeichnet durch,**
die Winkelposition des Ablenkdeckels (4) und die Umfangsposition des Walzgutes erfassende und meldende Sensoren, und eine diesen nachgeschaltete Steuereinheit, die den Schwenkwinkel des Ablenkdeckels (4) so einsteuert, daß dessen Außenkante einen festlegbaren Abstand über dem durchlaufenden Walzgut (D) einhält.

3. Vorrichtung nach Anspruch 1,
**gekennzeichnet durch,**
an das außerhalb des Trichteransatzes (8) des Düsenkopfes (DK) befindlichen Ende (9b) des Walzguteinlaufrohres (9) angelenkte, um eine mit Abstand quer zu dessen Mittenachse verlaufende Achse drehgelagerte, mit einem Stellantrieb verbundene Hebel (20).

4. Vorrichtung nach Anspruch 3,
**dadurch gekennzeichnet,**
daß die Hebel (20) als Hebelpaar mit an ihrem freien Ende angeordneten Gleitnocken (19) in einer am Ende des Walzguteinlaufrohres (9) angeordnete Ringnut (18) eingreifen und mit ihren anderen Enden mit der ober- oder unterhalb des Walzgut-Einlaufrohres (9) gelagerten Achse (21) fest verbunden sind, die an einem freien Ende einen an ein Kolben-Zylinder-Aggregat angelenkten Stellhebel (23) trägt.

5. Vorrichtung nach Ansprüchen 3 und/oder 4,
**gekennzeichnet durch**
eine Mehrzahl von parallel nebeneinander angeordneten Düsenköpfen (DK), deren Walzgut-Einlaufrohre (9) über um eine gemeinsame Achse (21) drehgelagerte Hebel (20) mit dem Stellantrieb verbunden sind.

6. Vorrichtung nach einem oder mehreren der Ansprüche 1 bis 5,
**dadurch gekennzeichnet,**
daß das Walzgutführungsrohr (FR) in zwei Teilrohre (2a, 2b) aufgeteilt ist, deren jeweiliger Ausgang und Eingang sich koaxial stirnseitig mit Abstand einander gegenüberliegen, wobei der Eingang des zweiten Teilrohres (2b) in bekannter Weise als Einlauftrichter und der Ausgang des ersten Teilrohres (2a) aus einem sich in Strömungsrichtung konisch verjüngenden Rohrabschnitt (14a) besteht, der in einen zylindrischen Rohrabschnitt (14e) übergeht, und dabei beide Rohrabschnitte (14a, 14b) zur Rohrmittenachse hin offene nutenförmige Längsausnehmungen (16) aufweisen, deren Gesamtquerschnitt so bemessen ist, daß der Durchgangsquerschnitt dieser beiden Rohrabschnitte (14a, 14b) etwa gleich dem Durchgangsquerschnitt des ersten Teilrohres (2a) ist.

## Claims

1. Device for the temperature-controlled cooling of roll stock during and after the roll working in successively arranged roll stock guide tubes (FR), which are flowed through by water and to which in a nozzle head (DK) the water is fed with presettable feed pressure from an annular nozzle (8, 9c), which has a changeable, settable and fixable outlet cross-section and which surrounds the roll stock brought up in a feed tube, wherein the magnitude of the outlet cross-section and/or of the feed pressure is so dimensioned that the annular nozzle (8, 9a), becoming effective as injection nozzle, produces mixtures of the water issuing from the outlet cross-section with air sucked out of the feed tube with appropriately different proportions in the mixture and with a stripper nozzle head (ADK) arranged downstream, characterised by a remotely controllable setting drive (8a, 10, 11) for the setting of the outlet cross-section of the annular nozzles (8, 9a) and a resiliently supported deflecting cover (4) which is arranged behind the outlet (A) of the roll stock feed tube (FR) flowed through by the water-air mixture and in front of the stripper nozzle head and which partly covers the cross-section of the outlet (A) and is bringable into and out of a covering position.

2. Device according to claim 1, characterised by sensors detecting and reporting the angular position of the deflecting cover (4) and the circumferential position of the roll stock, and a control unit which is arranged downstream of the sensors and so controls the pivot angle of the deflecting cover (4) that the outer edge thereof stops at a fixable spacing over the through-flowing roll stock.

3. Device according to claim 1, characterised by levers (20) which are pivoted at the end (9b), which is disposed outside the funnel projection (8) of the nozzle head (DK), of the roll stock inlet tube (9), are rotatably mounted about an axis extending at a spacing transversely to the centre axis of said tube and are connected with a setting drive.

4. Device according to claim 3, characterised thereby that the levers (20) as a lever pair engage by slide cams (19), which are arranged at their free ends, in an annular groove (18) arranged at the end of the roll stock inlet tube (9) and are fixedly connected by their other ends, with the axle (21), which is mounted above or below the roll stock inlet tube (9) and which carries at a free end a setting lever (23) articulated to a piston-cylinder unit.

5. Device according to claims 3 and/or 4, characterised by a plurality of nozzle heads (DK) arranged parallelly beside one another, the roll stock inlet tubes (9) of which are connected with the setting drive by way of levers (20) rotatably mounted about a common axle (21).

6. Device according to one or several of claims 1 to 5, characterised thereby that the roll stock guide tube (FR) is divided into two part tubes (2a, 2b), the respective outlet and inlet of which lie coaxially opposite one another at a spacing at the ends, wherein the inlet of the second part tube (2b) in known manner is an inlet funnel and the outlet of the first part tube (2a) consists of a tube portion (14a) which conically narrows in flow direction and passes over into a cylindrical tube portion (14a), and at the same time both tube portions (14a, 14b) have groove-like longitudinal recesses (16) which are open towards the tube centre axis and the total cross-section of which is so dimensioned that the throughflow cross-section of these two tube portions (14a, 14b) is approximately equal to the throughflow cross-section of the first part tube (2a).

## Revendications

1. Dispositif pour le refroidissement contrôlé d'un produit laminé, pendant et après la déformation par laminage, dans des tubes de guidage (FR) du produit laminé qui sont disposés les uns à la suite des autres et sont parcourus par un courant d'eau et dans lesquels l'eau est amenée, dans une tête de buse (DK), sous une pression réglable d'avance, depuis une buse annulaire (8, 9a) dont la section de sortie est variable et peut être réglée et maintenue constante et qui entoure le produit laminé amené dans un tube d'amenée, la grandeur de la section de sortie et/ou la valeur de la pression d'arrivée étant déterminées de telle manière que la buse annulaire (8, 9a), agissant comme buse d'injection, realise, avec l'eau qui provient de la section de sortie et avec l'air aspiré à partir du tube d'amenée, des mélanges en proportions variables déterminées et le dispositif comportant, à la suite, une tête de buse de dégagement (ADK), caractérisé par un dispositif de réglage (8a, 10, 11) qui peut être télécommandé pour le réglage de la section de sortie des buses annulaires (8, 9a) et par un couvercle de déviation (4) qui est placé en arrière de la sortie (A) du tube de guidage (FR) du produit laminé dans lequel circule le mélange d'air et d'eau et en avant de la tête de buse de dégagement et qui, pouvant être amené dans une position de fermeture et d'ouverture et comprenant un appui élastique, peut fermer partiellement la section de la sortie (A).

2. Dispositif selon la revendication 1, caractérisé par des éléments sensibles qui décèlent et signalent la position angulaire du couvercle de déviation (4) et la position périphérique du produit laminé et par une unité de commande placée à la suite qui commande l'angle de pivotement du couvercle de déviation (4) de telle manière que son bord extérieur soit maintenu à une distance fixée au-dessus du couvercle de déviation (4) de telle manière que son bord extérieur soit maintenu à une distance fixée au-dessus du produit laminé (D) qui traverse le dispositif.

3. Dispositif selon la revendication 1, caractérisé par des leviers (20) qui s'articulent à l'extrémité (9b) du tube (9) d'engagement du produit laminé située à l'extérieur de la partie rapportée (8) en forme d'entonnoir de la tête de buse (DK), sont montés sur paliers de manière à tourner autour d'un axe situé à une certaine distance de l'axe médian du tube et orienté transversalement et sont reliés à un dispositif de réglage.

4. Dispositif selon la revendication 1, caractérisé en ce que les leviers (20), qui constituant une paire de leviers, s'engagent, par des cames de glissement (19) situées à leur extrémité libre, dans une rainure annulaire (18) ménagée à l'extrémité du tube (9) d'engagement du produit laminé et, à leur autre extrémité, sont solidaires de l'axe (21) qui est monté sur paliers au-dessus ou au-dessous du tube (9) d'engagement du produit laminé et qui, à l'une de ses extrémités libres, porte un levier de réglage (23) qui s'articule sur un dispositif à cylindre et piston.

5. Dispositif selon les revendications 3 et/ou 4, caractérisé par une pluralité de tête de buses (DK) qui sont disposées parallèlement les unes aux autres et à côté les unes des autres et dont les têtes (9) d'engagement du produit laminé sont reliés, par l'intermédiaire de leviers (20) montés sur paliers,de manière à tourner autour d'un axe commun (21), au dispositif de réglage.

6. Dispositif selon une ou plusieurs des revendications 1 à 5, caractérisé en ce que le tube de guidage (FR) du produit laminé est subdivisé en deux tubes partiels (2a, 2b) dont la sortie et l'entrée respectives se font face coaxialement à une certaine distance l'une de l'autre, l'entrée du deuxième tube partiel (2b) étant constituée, d'une manière connue, par un entonnoir d'entrée et la sortie du premier tube partiel (2a) étant constituée par un élément de tube (14a) qui va en s'amincissant en forme de cône dans le sens de l'écoulement et qui se raccorde à un élément de tube cylindrique (14e), les deux parties de tube (14a, 14b) comportant des évidements longitudinaux (16) en forme de rainures qui sont ouvertes vers l'axe médian des tubes et dont la section globale est déterminée de telle manière que la section de passage de ces deux parties de tube (14a, 14b) soit sensiblement égale à la section de passage du premier tube partiel (2a).
